# EUROPÄISCHE PATENTSCHRIFT

(11) **EP 1 321 611 B1**
(45) Veröffentlichungstag und Bekanntmachung des Hinweises auf die Patenterteilung: **29.12.2004**
(21) Anmeldenummer: 02450245.2
(22) Anmeldetag: 28.10.2002
(51) Int. Cl.: E05B 65/10, E05C 7/06

(54) **Verriegelungseinrichtung für eine Tür**
Locking mechanism for a door
Dispositif de verrouillage pour une porte

(30) Priorität: 20.12.2001 AT 20062001
(43) Veröffentlichungstag der Anmeldung: 25.06.2003
(73) Patentinhaber: STEBA Brandschutztore GmbH, 4901 Ottnang am Hausruck (AT)
(72) Erfinder: Forstner, Johann, 4902 Wolfsegg (AT)
(74) Vertreter: Köhler-Pavlik, Johann, Dipl.-Ing.

(56) Entgegenhaltungen:
- DE-A- 3 436 749
- DE-U- 8 626 191
- FR-A- 2 601 062
- US-A- 5 161 837

## Beschreibung

Die Erfindung betrifft ein Verriegelungssystem für eine Tür mit einem Geh- und einem Stehflügel nach dem Oberbegriff des Anspruches 1, und hat zum Ziel, im Brandfall oder bei einer Paniksituation durch Druck auf die Türen ein Öffnen der beiden Flügel zu ermöglichen.

Bei Türensystemen mit mindestens zwei Türen, die nebeneinander angeordnet sind und sich in Anlagen befinden, in denen Gefahrenmomente entstehen können, z.B. bei Brandausbruch, wenn eine Vielzahl von Menschen fluchtartig den Raum verlassen möchten und Panikgefahr besteht, ist es erforderlich, dass durch Druck auf die beiden Türen ein augenblickliches Öffnen derselben ermöglicht wird. Bei normalem Betrieb hingegen besteht der Wunsch, dass nur eine Tür bzw. ein Flügel, d.h. der Gehflügel, geöffnet werden kann und sich allenfalls selbsttätig schließt.

Eine Verriegelungseinrichtung der eingangs erwähnten Art ist durch die DE 86 26 191 U1 bekannt geworden. Diese Verriegelungseinrichtung ist mit einem wippenähnlichen Balken versehen, der mit einen zum Standflügel gerichteten Balkenarm mit einem Verriegelungsbolzen ausgestattet ist, welcher vertikal durch die Zarge in den Standflügel einschiebbar ist. Bei einer Vertikalverriegelung treten Reibungskräfte auf, wodurch eine automatische Entriegelung blockiert wird. Demzufolge ist dieser Verriegelungsmechanismus kein Panikverschluss, bei welchem der Standflügel durch äußere Druckausübung aufgehen kann.

Es ist daher Aufgabe der Erfindung die Schaffung eines Verriegelungssystems, bei welchem sich bei Panik der Standflügel durch Druck öffnet. Diese Aufgabe wird durch das kennzeichnende Merkmal des Anspruches 1 gelöst.

Durch die Maßnahmen nach Anspruch 2 wird erreicht, dass der Stehflügel immer geöffnet werden kann, wenn der Gehflügel offen ist.

Die Maßnahme nach Anspruch 3 hat den Vorteil, dass die Feder den Standflügel im geschlossenen Zustand hält, ohne dass der Gehflügel geschlossen werden muss. Bei herkömmlichen Verriegelungen wird der Stehflügel nur an die Zarge gelehnt, ist aber nicht verriegelt, wenn der Gehflügel noch nicht geschlossen ist.

Die Maßnahme nach Anspruch 4 hat den Vorteil, dass die Tür bei geschlossenem Gehflügel durch Umlegen der u-förmigen Blockierplatte in beiden Richtungen verriegelt ist.

Ein ähnlicher Vorteil ergibt sich auch durch die Maßnahme nach Anspruch 5.

In der Zeichnung ist ein Ausführungsbeispiel des erfindungsgemäßen Verriegelungssystems dargestellt.

Es zeigen:
Fig. 1 das Türsystem mit einem Gehflügel und einem Standflügel, wobei der Standflügel in leicht geöffnetem Zustand gezeigt ist;
Fig. 1A den Standflügel im geschlossenen Zustand sowie die Verriegelungseinrichtung in schaubildlicher Darstellung;
Fig. 2 die Verriegelungseinrichtung mit den Einbauteilen in schaubildlicher Darstellung;
Fig. 3 die Verriegelungseinrichtung in schaubildlicher Darstellung;
Fig. 4 die Verriegelungseinrichtung in Explosivdarstellung; und
Fig. 5 ein Detail aus Fig. 4 in größerem Maßstab.

Die der Erfindung zugrunde liegende Tür besitzt einen Gehflügel 2 und einen Stehflügel 2', welcher an der Türblattoberkante einen federbelasteten Schnappriegel 3 aufweist, der mit einer Abschrägung 4 versehen ist und in einer zylindrischen Führung des Standflügels 2 lotrecht geführt ist. Beim Schließen der Tür wird der Schnappriegel 3 gegen den Druck einer belasteten Feder verdrängt und schnappt, nachdem die Tür geschlossen wurde, in eine Öffnung einer Grundplatte 12 einer Verriegelungseinrichtung 5 ein. Die Verriegelungseinrichtung 5 ist in einer Zarge 6 untergebracht, in der ein Ausschnitt 7 vorgesehen ist, in den Befestigungslaschen 8 ragen, auf denen ein Mauerschutzkasten 9 mit Schrauben 32 befestigt sind.

Die Verriegelungseinrichtung 5 besitzt, wie die Fig. 3 und 4 zeigen, eine Grundplatte 12, auf welcher mittels Schrauben 10 eine U-förmige Brücke 11 befestigt ist, in deren Schenkeln 13, 13' eine Tragplatte 14 mittels eines Lagerbolzens 15 schwenkbar gelagert ist, welcher die Schenkel 13 der Brücke 11 durchsetzt. Der Trägerteil 14 besitzt eine kammartige Form, wie der Fig. 4 zu entnehmen ist, wobei die Stege 16 den einen Schenkel 13, und die Stege 16' den anderen Schenkel 13' der Brücke 11 umgreifen. Der Lagerbolzen 15 durchsetzt alle Stege 16, 16' und besitzt zwischen den beiden inneren Stegen 16" des Trägerteils 14 eine ihn umschließende Schenkelfeder 17, die vorgespannt ist, und sich mit ihrem einen Ende 17' zwischen den Stegen 16" am Quersteg 14' des Trägerteils 14 und mit dem anderen Ende 17" auf der Grundplatte 12 oder am Brückensteg 11' abstützen kann.

Auf der Tragplatte 14 ist ein Schließblech 18 durch eine Schraube 19 befestigt.

Das Schließblech 18 ist mit einer Schräge 20 versehen, welche eine Öffnung 21 der Grundplatte 12 durchsetzt und dient zur Abstützung des Schnappriegels 3.

An der Tragplatte 14 ist für den Gehflügel 1 eine Hubstange 29 mittels einer Schraube 30 befestigt. Die Hubstange 29 ragt durch eine Öffnung 31 der Grundplatte 12. Am herausragenden Ende der Stange 29 ist eine U-förmige Blockierplatte 32 schwenkbar gelagert, welche nach unten hängt wenn der Gehflügel 1 geöffnet ist.

Ist der Gehflügel 2 geschlossen, drückt die Oberkante seines Türblattes die Blockierplatte 32' in die horizontale Lage, wodurch die Drehbewegung der Tragplatte 14 blockiert wird.

Ist der Stehflügel 2' geschlossen, hintergreift der federbelastete Bolzen mit der geraden Seite das Schließblech.

Wie aus Fig. 3 sichtbar ist, besitzt der Trägerteil 14 eine zweite Öffnung 31 für eine zweite Hubstange 29. Es wird jedoch nur eine Hubstange 29 mit einer Blockierplatte 32 verwendet, da sich das System ansonsten selbst sperren würde. Die Blockierplate 32 muss sich immer auf dem Gehflügel 2 befinden und niemals auf dem Stehflügel 2'. Die zweite Öffnung 31 ist für den Fall gedacht, wenn sich der Gehflügel 2 nicht links sondern rechts befindet, damit man nicht zwei verschiedene Arten von Verriegelungen bauen muss, sondern einfach nur die Hubstange 29 und in weiterer Folge auch die Blockierplatte 32 von der ersten Öffnung 31 in die zweite Öffnung 31 versetzt. Somit ist die Verriegelung links und rechts verwendbar.

Weiters kann zur Grundplatte 12 eine Zwischenplatte 12' (Fig. 4) hinzukommen. Sie hat den Voreil, dass sich die Blockierplatte 32 nicht mehr auf der Grundplatte 12 abstützt, sondern auf der dazugekommenen Zwischenplatte 12'. Somit versenkt sich die Blockierplatte 32 in der Grundplatte 12 bis auf 2 mm. Die Türluft zwischen Zarge 6 und Türblatt 2, 2' darf somit im gerinsten Fall 2 mm betragen. Im Vergleich zur vorgehenden Version durfte die Türluft nur minimal 4 mm betragen.

Die Schenkelfeder 17 kann sich zum Einen auf der Zwischenplatte 12' und zum Anderen auf dem Trägerteil 14 abstützen, wie in Fig. 5 ersichtlich ist. Die Form der Schenkelfeder 17 ist aus Fig. 4 erkennbar.

## Patentansprüche

1. Verriegelungseinrichtung für eine Tür mit einem Geh- und einem Stehflügel mit einem lotrecht geführten, in die Verriegelungslage federbelasteten, endseitig abgeschrägten, in eine Verriegelungseinrichtung einrastbaren Riegel, sowie einer um eine horizontale Achse schwenkbaren Tragplatte, **dadurch gekennzeichnet, dass** auf der Tragplatte (14) eine nach unten hängende Blockierplatte (32) um eine horizontale Achse schwenkbar angelenkt ist, die in den Weg des oberen Randes des Gehflügels (2) ragt und durch diesen aus einer Blockierstellung in eine die Bewegung des Gehflügels (2) freigebende Stellung bringbar ist.

2. Verriegelungseinrichtung für eine Tür nach Anspruch 1, **dadurch gekennzeichnet, dass** die Tragplatte (14) um einen Lagerbolzen (15) schwenkbar ist, welcher die Schenkel (13, 13') einer auf einer Grundplatte (12) befestigten U-förmigen Brücke (11) durchsetzt und von einer vorgespannten Feder (17) umschlossen ist, von welcher das eine Ende an der Brücke und das andere Ende an der Tragplatte abgestützt ist.

3. Verriegelungseinrichtung nach Anspruch 2, **dadurch gekennzeichnet, dass** die schwenkbare Tragplatte (14) kammartig ausgebildet ist und mit jeweils zwei Schenkeln (16, 16') die Schenkeln (13, 13') umgreifen, wobei die Feder (17) zwischen den benachbarten inneren Stegen (16') am Lagerbolzen (15) angeordnet ist, welcher alle Stege (16, 16', 16") der schwenkbaren Tragplatte (14) und die Schenkel (13, 13') der Brücke (11) durchsetzt, wobei die Feder (17) mit ihrem einen Ende (17') an der Tragplatte (14) zwischen den inneren Stegen (16") und mit dem anderen Ende (17") auf der rundplatte, auf der die Brücke (11) oder auf einem anderen stationären Teil abgestützt ist.

4. Verriegelungseinrichtung nach mindestens einem der vorangehenden Ansprüche, **dadurch gekennzeichnet, dass** auf der Tragplatte (14) sowohl für den Gehflügel (2) als auch für den Stehflügel (2) je eine Hubstange (29) befestigt ist, welche durch Öffnungen (31) der Grundplatte (12) nach unten ragt und an ihrem herausragenden Ende eine vorzugsweise U-förmige Blockierplatte (32) schwenkbar lagert und in den Weg des oberen Randes des Gehflügels (1) bzw. des Stehflügels (2) ragt und durch Bewegung des Geh- bzw. Stehflügels in eine neutrale horizontale Lage bringbar ist.

5. Verriegelungseinrichtung nach mindestens einem der vorangehenden Ansprüche, **dadurch gekennzeichnet, dass** die Tragplatte (14) mit einem Schließblech (18) versehen ist, das eine Öffnung (21) der Grundplatte (12) durchsetzt und den Schnappriegel (3) abstützt.

## Claims

1. A locking device for a door with a movable and a stationary wing and comprising a vertically guided locking bar with a chamfered end, said locking bar being engageable into a locking device and being spring-loaded into its locked position, and a carrying plate pivotable about a horizontal axis, **characterised in that** a suspended blocking plate (32) is hinged to the carrying plate (14) so as to be pivotable about a horizontal axis, which blocking plate projects into the path of the upper rim of the movable wing (2) and, by the latter, can be brought from a blocking position into a position for unblocking the movement of the movable wing (2).

2. A locking device for a door according to claim 1, **characterised in that** the carrying plate (14) is pivotable about a bearing pin (15), said bearing pin passing through the legs (13, 13') of a U-shaped bridge (11) fastened to a base plate (12) and being surrounded by a biased spring (17) one end of which is supported on the bridge and the other end is supported on the carrying plate.

3. A locking device according to claim 2, **characterised in that** the pivotable carrying plate (14) is comb-shaped and embraces the legs (13, 13') with two respective webs (16, 16') each, the spring (17) being arranged between the neighbouring inner webs (16') on the bearing pin (15) that passes through all the webs (16, 16', 16") of the pivotable carrying plate (14) and through the legs (13, 13') of the bridge (11), one end (17') of said spring (17) being supported on the carrying plate (14) between the inner webs (16"), and its other end (17") being supported on the base plate, on the bridge (11) or on another stationary part.

4. A locking device according to at least one of the preceding claims, **characterised in that** on the carrying plate (14), a respective lifting rod (29) is fastened for the movable wing (2) as well as for the stationary wing (2'), which lifting rod projects downwardly through openings (31) of the base plate (12) and on its projecting end pivotably accommodates a preferably U-shaped blocking plate (32) and projects into the path of the upper rim of the movable wing (2), or of the stationary wing (2'), respectively, and is capable of being brought into a neutral, horizontal position by movement of the movable or stationary wing, respectively.

5. A locking device according to at least one of the preceding claims, **characterised in that** the carrying plate (14) is provided with a striking plate (18) which passes through an opening (21) of the base plate (12) and supports the snap-in locking bar (3).

## Revendications

1. Dispositif de verrouillage pour une porte comportant un battant mobile et un battant dormant, équipé d'un pêne guidé verticalement, sollicité par un ressort en position de verrouillage, biseauté à l'extrémité, apte à être engagé dans un dispositif de verrouillage, ainsi que d'une plaque de support pouvant pivoter autour d'un axe horizontal, **caractérisé en ce que** sur la plaque de support (14) est articulée à pivotement autour d'un axe horizontal une plaque de blocage (32) pendant vers le bas, qui fait saillie dans le trajet du bord supérieur du battant mobile (2) et peut être amené par celui-ci d'une position de blocage dans une position libérant le mouvement du battant mobile (2).

2. Dispositif de verrouillage pour une porte selon la revendication 1, **caractérisé en ce que** la plaque de support (14) peut pivoter autour d'un axe de palier (15) qui traverse les branches (13, 13') d'un pont en forme de U fixé sur une plaque de base (12) et est entouré d'un ressort précontraint (17), dont une extrémité s'appuie sur le pont et l'autre extrémité sur la plaque de support.

3. Dispositif de verrouillage selon la revendication 2, **caractérisé en ce que** la plaque de support pivotante (14) est conformée en peigne et les branches (13, 13') s'engagent sur respectivement deux branches (16, 16'), le ressort (17) étant disposé entre les barrettes internes adjacentes (16') sur l'axe de palier (15), qui traverse toutes les barrettes (16, 16', 16") de la plaque de support pivotante (14) et des branches (13, 13') du pont (11), le ressort (17) s'appuyant, par sa première extrémité (17'), sur la plaque de support (14) entre les barrettes internes (16") et, par son autre extrémité (17"), sur la plaque ronde sur laquelle s'appuie le pont (11) ou sur une autre partie fixe.

4. Dispositif de verrouillage selon au moins l'une quelconque des revendications précédentes, **caractérisé en ce que** sur la plaque de support (14) est fixée, autant pour le battant mobile (2) que pour le battant dormant (2), respectivement une barre de levage (29), qui fait saillie vers le bas à travers des ouvertures (31) de la plaque de base (12), reçoit à pivotement, à son extrémité saillante, une plaque de blocage (32) de préférence en forme de U, fait saillie dans le trajet du bord supérieur du battant mobile (1) ou du battant dormant (2) et peut être amené, par déplacement du battant mobile ou du battant dormant, dans une position horizontale neutre.

5. Dispositif de verrouillage selon au moins l'une quelconque des revendications précédentes, **caractérisé en ce que** la plaque de support (14) est pourvue d'une tôle de fermeture (18) qui traverse une ouverture (21) de la plaque de base (12) et supporte le pêne à déclic (3).
